# EUROPÄISCHE PATENTSCHRIFT

(11) **EP 2 363 642 B1**
(45) Veröffentlichungstag und Bekanntmachung des Hinweises auf die Patenterteilung: **31.08.2016**
(21) Anmeldenummer: 11001382.8
(22) Anmeldetag: 19.02.2011
(51) Int. Cl.: F23N 1/02, F23N 5/18, F23N 3/08

(54) **Brenngasbetriebener Brenner mit Regeleinrichtung und Verfahren zur Regelung des Brenngas-Luft-Verhältnisses des brenngasbetriebenen Brenners**
Gas fuel driven burner with regulating device and method for regulating the fuel-air ratio of the gas fuel driven burner
Brûleur entraîné par gaz combustible avec dispositif de régulation et procédé de régulation du rapport gaz combustible-air du brûleur entraîné par gaz combustible

(30) Priorität: 01.03.2010 AT 3082010
(43) Veröffentlichungstag der Anmeldung: 07.09.2011
(73) Patentinhaber: Vaillant GmbH, 42859 Remscheid (DE)
(72) Erfinder: Wriske, Jochen, Dr., 42857 Remscheid (DE); Fischbusch, Richard, 53757 Sankt Augusting (DE)
(74) Vertreter: Hocker, Thomas

(56) Entgegenhaltungen:
- EP-A1- 0 341 323
- EP-A1- 1 082 575
- GB-A- 1 578 398
- US-A- 3 101 897

## Beschreibung

Die Erfindung bezieht sich auf eine Vorrichtung und ein Verfahren zur Regelung des Brenngas-Luft-Verhältnisses eines brenngasbetriebenen Brenners.

Aus EP 1082575, EP 1207347, EP 1179159 und EP 1084369 sind Vorrichtungen und Verfahren zur Regelung des Brenngas-Luft-Verhältnisses eines brenngasbetriebenen Brenners bekannt, denen gemein ist, dass im Verbrennungsluft- und Brenngasweg jeweils eine Drossel angeordnet ist, die Brenngaszufuhr in den Verbrennungsluftweg stets stromab der Drossel im Verbrennungsluftweg erfolgt und am Verbrennungsluft- und Brenngasweg jeweils der statische Druck abgenommen wird.

Drossel verursachen Drosselverluste und mindern somit den Gesamtwirkungsgrad.

Der Erfindung liegt die Aufgabe zugrunde, eine Vorrichtung und ein Verfahren zur Regelung des Brenngas-Luft-Verhältnisses eines brenngasbetriebenen Brenners zu schaffen, dass sich durch geringe Druckverluste und hohe Regelgüte auszeichnet.

Erfindungsgemäß wird dies gemäß den Merkmalen des unabhängigen Vorrichtungsanspruchs 1 und des unabhängigen Verfahrensanspruchs 5 dadurch gelöst, dass die Strömungsquerschnitte für Brenngas und Luft derart aufeinander abgestimmt sind, dass sich bei dem gewünschten Brenngas-Luft-Verhältnis gleiche dynamische Drücke oder ein vorgegebener, brenngas- und belastungsabhängiger Differenzwert ergeben. Durch den Verzicht auf Blenden werden Druckverluste gemindert.

Vorteilhafte Ausgestaltungen der Erfindung ergeben sich durch die Merkmale der abhängigen Ansprüche.

Die Erfindung wird nun anhand der Figuren detailliert erläutert. Hierbei zeigen:
Figur 1 eine erfindungsgemäße Vorrichtung,
Figur 2 eine alternative erfindungsgemäße Vorrichtung,
Figur 3 den Luftströmungskanal auf der Höhe der Messstelle in der Draufsicht,
Figur 4 denselben Luftströmungskanal auf der Höhe der Messstelle in der Seitenansicht in der Position des größten Strömungsquerschnitts und
Figur 5 denselben Luftströmungskanal auf der Höhe der Messstelle in der Seitenansicht in der Position des kleinsten Strömungsquerschnitts.

Figur 1 zeigt eine Regeleinrichtung für einen brennstoffbetriebenen Brenner 5 mit einem regelbaren Gebläse 1, einer Verbrennungsluftleitung 3, die mit dem Gebläse 1 verbunden ist, einer Brenngasleitung 4, in der sich ein über einen Stellantrieb 10 regelbares Brenngasventil 2 befindet und die in die Verbrennungsluftleitung 3 mündet, und einem Druck- oder Strömungssensor 6, welcher zwischen der Verbrennungsluftleitung 3 und der Brenngasleitung 4 angeordnet ist. In der Verbrennungsluftleitung 3 befindet sich eine erste Druckaufnahmestellen 7; in der Brenngasleitung 4 eine zweite Druckaufnahmestelle 8. Die beiden Druckaufnahmestellen nehmen jeweils den Gesamtdruck auf. Dementsprechend sind ihre Öffnungen entgegen der Strömungsrichtung gerichtet. In der Verbrennungsluftleitung 3 ist keine weitere gesonderte Blende angeordnet. In der Verbrennungsluftleitung 3 ist ein verschiebbarer Einsatz 9 angeordnet; dieser kann in Erstreckungsrichtung der Verbrennungsluftleitung 3 verschoben werden. Eine Regelung ist mit dem Druck- oder Strömungssensor 6, dem Stellantrieb 10 und dem Gebläse 1 verbunden. Sofern der verschiebbare Einsatz 9 motorisch verstellbar ist, ist auch er mit der Regelung 11 verbunden. In Figur 1 ist das Gebläse 1 zwischen der Verbrennungsluftleitung 3 und dem Brenner 5 angeordnet. Verbrennungsluftleitung 3 und Brenngasleitung 4 münden beide in das Gebläse 1.

Hingegen ist das Gebläse 1 bei einer Vorrichtung gemäß Figur 2 in der Verbrennungsluftleitung 3 stromauf der Druckaufnahmestelle 7 angeordnet.

Figur 3 zeigt die Verbrennungsluftleitung 3 in der Draufsicht. Die Verbrennungsluftleitung 3 weist einen rechteckigen Querschnitt auf. Der Einsatz 9 ist an der oberen Wand verschiebbar angeordnet. Figur 4 zeigt die Verbrennungsluftleitung 3 auf der Höhe der Messstelle 7 in der Seitenansicht in der Position des größten Strömungsquerschnitts, während Figur 5 dieselben Verbrennungsluftleitung 3 auf der Höhe der Messstelle 7 in der Seitenansicht in der Position des kleinsten Strömungsquerschnitts zeigt. In beiden Fällen ist der Strömungsquerschnitt um die Druckaufnahmestelle 7 herum konstant ist, was für das Regelungsverfahren notwendig ist.

Dem erfindungsgemäßen Verfahren liegen die folgenden technischen Grundlagen zugrunde.

Der Mindestluftbedarf *I*ₘᵢₙ ist ein Maß dafür, wie viel Verbrennungsluft pro Brenngas für eine stöchiometrische Verbrennung benötigt wird. Die Luftzahl λ ist ein Maß dafür, wie viel Luft im Vergleich zur stöchiometrischen Luftmenge vorhanden ist. Für das Verhältnis von Verbrennungsluftvolumenstrom *V̇*_{L} zu Brenngasvolumenstrom *V̇*_{G} gilt: ${\dot{V}}_{L} = {I}_{min} ⋅ λ ⋅ {\dot{V}}_{G}$

Ferner gilt: $\dot{V} = c ⋅ A$

Hierbei ist c die Strömungsgeschwindigkeit und *A* die Fläche. Bezüglich des Gesamtdrucks *p*_{ges} bei einem fließenden Gas gilt ${p}_{ges} = {p}_{stat} + {p}_{dyn} = {p}_{stat} + \frac{ρ}{2} {c}^{2} ,$ wobei *p*_{dyn} den dynamischen Druck des strömenden Mediums und ρ seine Dichte bezeichnet.

Bei einer erfindungsgemäßen Vorrichtung strömen die zwei Gasströme ungedrosselt ineinander. Ihre statischen Drücke sind somit gleich. Bei einer Nulldruckregelung mittels einer erfindungsgemäßen Vorrichtung müssen demnach auch die dynamischen Drücke gleich sein. Im Folgenden steht der Index L für die Verbrennungsluft und der Index G für das Brenngas. $\frac{{ρ}_{L}}{2} {c}_{{L}^{2}} = \frac{{ρ}_{G}}{2} {c}_{{G}^{2}}$ ${c}_{L} = \sqrt{\frac{{ρ}_{G}}{{ρ}_{L}}} {c}_{G}$

Bezüglich der Strömungsquerschnitte gilt somit ${\dot{V}}_{L} = {c}_{L} ⋅ {A}_{L} = {I}_{min} ⋅ λ ⋅ {c}_{G} ⋅ {A}_{G}$ $\sqrt{\frac{{ρ}_{G}}{{ρ}_{L}}} {c}_{G} ⋅ {A}_{L} = {I}_{min} ⋅ λ ⋅ {c}_{G} ⋅ {A}_{G}$ ${A}_{L} = {I}_{min} ⋅ λ ⋅ \sqrt{\frac{{ρ}_{L}}{{ρ}_{G}}} ⋅ {A}_{G}$

Für Methan (*I*ₘᵢₙ = 9,52, Dichte p= 0,7175 kg/m³) gilt somit ${A}_{L} = λ ⋅ 12 , 87 ⋅ {A}_{G}$

Für eine Luftzahl von 1,25 bedeutet dies für die Querschnittsflächen A bzw. Durchmesser d: ${A}_{L} \approx 16 ⋅ {A}_{G}$ ${d}_{L} \approx 4 ⋅ {d}_{G}$

Bei Flüssiggas (Normgas G31) ergibt sich bei gleicher Luftzahl ein Verhältnis *A*_{L}/ *A*_{G} von 24 und bei niederkalorischem Brenngas (Normgas G27) von 12,3.

Um diese Verhältnisse einstellen zu können, ist in der Verbrennungsluftleitung 3 der verstellbare Einsatz 9 angeordnet. Alternativ könnte dieser Einsatz auch in der Brenngasleitung 4 angeordnet sein. Die Anordnung in der Verbrennungsluftleitung 3 hat den Vorteil, dass der Verstellmechanismus nicht völlig dicht gegenüber der Umgebung sein muss.

Zur Anpassung der Gasart wird der verstellbare Einsatz 9 verschoben, wodurch der Strömungsquerschnitt auf Höhe der Druckaufnahmestelle 7 eingestellt wird. Der Einsatz 9 ist derart gestaltet, dass sowohl ein gewisses Stück vor der Druckaufnahmestelle 7, als auch dahinter der Luftströmungsquerschnitt konstant ist. Oben genannte Zahlbeispiele zeigen, dass der Luftströmungsquerschnitt mittels des verschiebbaren Einsatzes etwa halbierbar sein muss.

Sind die Querschnitte nicht auf Nulldruckregelung abgestimmt, so gilt $Δ p = {p}_{G} - {p}_{L} = {p}_{stat , G} + \frac{{ρ}_{G}}{2} {c}_{{G}^{2}} - {p}_{stat , L} + \frac{{p}_{L}}{2} {{c}_{L}}^{2} .$

Unter der Annahme, dass die statischen Drücke wieder gleich sind, und mit $c = \frac{\dot{V}}{A}$ gilt $Δ p = \frac{{\dot{V}}_{G}^{2}}{2} \left(\frac{{ρ}_{G}}{{A}_{G}^{2}}-\frac{{ρ}_{L} ⋅ {{I}_{min}}^{2} ⋅ {λ}^{2}}{{A}_{L}^{2}}\right) ,$ beziehungsweise $Δ p = \frac{{\dot{V}}_{L}^{2}}{2} \left(\frac{{ρ}_{G}}{{{I}_{min}}^{2} ⋅ {λn}^{2} ⋅ {A}_{G}^{2}}-\frac{{ρ}_{L}}{{A}_{L}^{2}}\right)$ $Δ p = \frac{{c}_{L}^{2}}{2} \left(\frac{{ρ}_{G} ⋅ {A}_{L}^{2}}{{{I}_{min}}^{2} ⋅ {λ}^{2} ⋅ {A}_{G}^{2}}-{ρ}_{L}\right) .$

Somit lässt sich bei bekannter Luftgeschwindigkeit in der Luftzufuhrleitung auf einen Solldifferenzdruck regeln. Für eine bestimmte Belastung des Brenners wird eine bestimmte Luftmenge benötigt; diese hat wiederum eine bestimmte Luftgeschwindigkeit zur Folge. Diese kann entweder gemessen oder beispielsweise aus der Gebläsedrehzahl und bekannter gerätespezifischer Kennlinie bestimmt werden. Bei Leistungsmodulation verändert sich bei diesem Verfahren der Differenzdruck.

### Bezugzeichenliste

Gebläse 1
Brenngasventil 2
Verbrennungsluftleitung 3
Brenngasleitung 4
Brenner 5
Druck- oder Strömungssensor 6
erste Druckaufnahmestellen 7
zweite Druckaufnahmestelle 8
verschiebbarer Einsatz 9
Stellantrieb 10
Regelung 11

## Patentansprüche

1. Brennstoffbetriebener Brenner (5) mit einer Regeleinrichtung für diesen brennstoffbetriebenen Brenner (5) mit einem regelbaren Gebläse (1), einer Verbrennungsluftleitung (3), die mit dem Gebläse (1) verbunden ist, einer Brenngasleitung (4), in der sich ein regelbares Brenngasventil (2) befindet und die in die Verbrennungsluftleitung (3) mündet, und einem Druck- oder Strömungssensor (6), welcher zwischen der Verbrennungsluftleitung (3) und der Brenngasleitung (4) angeordnet ist,
**dadurch gekennzeichnet, dass** die Druckaufnahmestellen (7, 8) in der Verbrennungsluftleitung (3) und Brenngasleitung (4) mit ihren Öffnungen entgegen der Strömungsrichtung gerichtet sind und jeweils den Gesamtdruck aufnehmen, und dass in der Verbrennungsluftleitung (3) keine gesonderte Blende angeordnet ist.

2. Brennstoffbetriebener Brenner (5) mit einer Regeleinrichtung für diesen brennstoffbetriebenen Brenner nach Anspruch 1, **dadurch gekennzeichnet, dass** die Verbrennungsluftleitung (3) auf der Höhe der Druckaufnahmestelle (7) einen 12-bis 24 fachen, vorzugsweise 16-fachen Querschnitt, und / oder bei kreisrundem Querschnitt einen vorzugsweise viermal so großen Durchmesser aufweist wie die Brenngasleitung (4) an deren Druckaufnahmestelle (8).

3. Brennstoffbetriebener Brenner (5) mit einer Regeleinrichtung für diesen brennstoffbetriebenen Brenner nach Anspruch 1 oder 2, **dadurch gekennzeichnet, dass** der Querschnitt der Verbrennungsluftleitung (3) und / oder der Brenngasleitung (4) zumindest auf der Höhe der korrespondierenden Druckaufnahmestelle (7, 8) einstellbar ist.

4. Brennstoffbetriebener Brenner (5) mit einer Regeleinrichtung für diesen brennstoffbetriebenen Brenner nach Anspruch 3, **dadurch gekennzeichnet, dass** der Querschnitt der Verbrennungsluftleitung (3) und / oder der Brenngasleitung (4) zumindest auf der Höhe der korrespondierenden Druckaufnahmestelle (7, 8) sich verjüngt und ein verschiebbarer Einsatz (9) in diesem Bereich angeordnet ist, wobei sich der Einsatz (9) im gleichen Maße verjüngt wie die entsprechende Leitung (3, 4), so dass sich bei jeder Position des Einsatzes (9) eine Strecke gleichen Querschnitts um die entsprechende Druckaufnahmestelle (7, 8) herum einstellt.

5. Verfahren zum Regeln eines brennstoffbetriebenen Brenners mit einer Regeleinrichtung für einen brennstoffbetriebenen Brenner (5) mit einem regelbaren Gebläse (1), einer Verbrennungsluftleitung (3), die mit dem Gebläse (1) verbunden ist, einer Brenngasleitung (4), in der sich ein regelbares Brenngasventil (2) befindet und die in die Verbrennungsluftleitung (3) mündet, und einem Druck- oder Strömungssensor (6), welcher zwischen der Verbrennungsluftleitung (3) und der Brenngasleitung (4) angeordnet ist, **dadurch gekennzeichnet, dass** wobei die Druckaufnahmestellen (7, 8) in der Verbrennungsluftleitung (3) und Brenngasleitung (4) mit ihren Öffnungen entgegen der Strömungsrichtung gerichtet sind und jeweils den Gesamtdruck aufnehmen, und dass in der Verbrennungsluftleitung (3) keine gesonderte Blende angeordnet ist, wobei der Öffnungsquerschnitt des Brenngasventils (2) derart verändert wird, dass der Druck- oder Strömungssensor (6) auf beiden Seiten gleiche Drücke beziehungsweise keinen Durchfluss misst oder der Differenzdruck beziehungsweise die Strömungsgeschwindigkeit einem vorgegebenen, belastungs- und gasartenabhängigen Sollwert entspricht.

6. Verfahren zum Regeln eines brennstoffbetriebenen Brenners mit einer Regeleinrichtung nach Anspruch 5, **dadurch gekennzeichnet, dass** sich der Querschnitt der Verbrennungsluftleitung (3) und / oder der Brenngasleitung (4) zumindest auf der Höhe der korrespondierenden Druckaufnahmestelle (7, 8) verjüngt und ein verschiebbarer Einsatz (9) in diesem Bereich angeordnet ist, wobei sich der Einsatz (9) im gleichen Maße verjüngt wie die entsprechende Leitung (3, 4), so dass sich bei jeder Position des Einsatzes (9) eine Strecke gleichen Querschnitts um die entsprechende Druckaufnahmestelle (7, 8) herum einstellt, wobei zur Einstellung auf ein bestimmtes Brenngas der Einsatz (9) verschoben wird.

## Claims

1. A gas fuel driven burner (5) with a regulating device for the gas fuel driven burner (5), comprising a controllable blower (1), a combustion air pipe (3) connected with the blower (1), a fuel gas pipe (4) containing a controllable fuel gas valve (2) and leading into the combustion air pipe (3), and a pressure and flow sensor (6) arranged between the combustion air pipe (3) and the fuel gas pipe (4), **characterized in that** pressure receiving positions (7, 8) in the combustion air pipe (3) and the fuel gas pipe (4) each receive a total pressure, and the pressure receiving positions are arranged with their openings against the flow direction and no separate aperture is provided in the combustion air pipe (3).

2. The gas fuel driven burner (5) with a regulating device for the gas fuel driven burner according to claim 1, **characterized in that** the combustion air pipe (3) has a cross section which is 12 to 24 times the size, preferably 16 times the size, at the level of the pressure receiving position (7), and/or with a circular cross section preferably has a diameter which is four times the size of the diameter ,of that of the fuel gas pipe (4) at the pressure receiving position (8).

3. The gas fuel driven burner (5) with a regulating device for the gas fuel driven burner according to claim 1 or 2, **characterized in that** the cross section of the combustion air pipe (3) and/or the fuel gas pipe (4) is adjustable at least at the level of the corresponding pressure receiving positions (7, 8).

4. The gas fuel driven burner (5) with a regulating device for the gas fuel driven burner according to claim 3, **characterized in that** the cross section of the combustion air pipe (3) and/or the fuel gas pipe (4) tapers at least at the level of the corresponding pressure receiving position (7, 8) and a movable insert (9) is arranged in this area, wherein the insert (9) tapers to the same extent as the corresponding pipe (3, 4), such that for each position of the insert (9) a section of the same cross section around the corresponding pressure receiving position (7, 8) is present.

5. A method for regulating a gas fuel driven burner with a regulating device for the gas fuel driven burner (5) with a controllable blower (1), a combustion air pipe (3) connected with the blower (1), a fuel gas pipe (4) containing a controllable fuel gas valve (2) and leading into the combustion air pipe (3), and a pressure and flow sensor (6) arranged between the combustion air pipe (3) and the fuel gas pipe (4), **characterized in that** the pressure receiving positions (7, 8) in the combustion air pipe (3) and the fuel gas pipe (4) are arranged with their openings against the flow direction and each receive a total pressure, and no separate aperture is provided in the combustion air pipe (3), wherein the opening cross section of the fuel gas valve (2) is adjusted such that the pressure and flow sensor (6) measures the same pressure, or no flow, on both sides, or the differential pressure or the flow speed, respectively, correspond to a predetermined load-dependent and gas-type-dependent set value.

6. The method for regulating a gas fuel driven burner with a regulating device according to claim 5, **characterized in that** the cross section of the combustion air pipe (3) and/or the fuel gas pipe (4) tapers at least at the level of the corresponding pressure receiving position (7, 8) and a movable insert (9) is arranged in this area, wherein the insert (9) tapers to the same extent as the corresponding pipe (3, 4), such that for each position of the insert (9) a section of the same cross section around the corresponding pressure receiving position (7, 8) is present, wherein the insert (9) is moved to a position set for a particular fuel gas.

## Revendications

1. Brûleur alimenté en combustible (5) avec un dispositif de réglage pour ce brûleur alimenté en combustible (5) qui comprend une soufflerie réglable (1), une conduite d'air de combustion (3), qui est reliée à la soufflerie (1), une conduite de gaz combustible (4), dans laquelle se trouve une soupape à gaz combustible réglable (2) et qui débouche dans la conduite d'air de combustion (3), et un capteur de pression ou de débit (6) qui est aménagée entre la conduite d'air de combustion (3) et la conduite de gaz combustible (4),
**caractérisé en ce que** les points de prise de pression (7, 8) dans la conduite d'air de combustion (3) et la conduite de gaz combustible (4) et prélèvent respectivement la pression totale, sont dirigés avec leurs ouvertures à l'encontre du sens d'écoulement et aucun écran séparé n'est agencé dans la conduite d'air de combustion (3).

2. Brûleur alimenté en combustible (5) avec un dispositif de réglage pour ce brûleur alimenté en combustible selon la revendication 1, **caractérisé en ce que** la conduite d'air de combustion (3) présente à la hauteur du point de prise de pression (7) une section transversale 12 à 24 fois, de préférence 16 fois plus grande et/ou, dans le cas d'une section transversale circulaire, un diamètre de préférence quatre fois aussi grand que celui de la conduite de gaz combustible (4) à son point de prise de pression (8).

3. Brûleur alimenté en combustible (5) avec un dispositif de réglage pour ce brûleur alimenté en combustible selon la revendication 1 ou 2, **caractérisé en ce que** la section transversale de la conduite d'air de combustion (3) et/ou de la conduite de gaz combustible (4) peut être réglée au moins à la hauteur du point de prise de pression correspondant (7, 8).

4. Brûleur alimenté en combustible (5) avec un dispositif de réglage pour ce brûleur alimenté en combustible selon la revendication 3, **caractérisé en ce que** la section transversale de la conduite d'air de combustion (3) et/ou de la conduite de gaz combustible (4) se réduit au moins à la hauteur du point de prise de pression correspondant (7, 8) et une pièce rapportée mobile (9) est aménagée dans cette zone, dans lequel la pièce rapportée (9) se réduit dans la même mesure que la conduite correspondante (3, 4) de sorte qu'à chaque position de la pièce rapportée (9), un tronçon de même section transversale s'établisse autour du point de prise de pression correspondant (7, 8).

5. Procédé de réglage d'un brûleur alimenté en combustible avec un dispositif de réglage pour un brûleur (5) alimenté en combustible, comprenant une soufflerie réglable (1), une conduite d'air de combustion (3), qui est reliée à la soufflerie (1), une conduite de gaz combustible (4) dans laquelle se trouve une soupape de gaz combustible réglable (2) et qui débouche dans la conduite d'air de combustion (3), et un capteur de pression ou de débit (6), qui est aménagé entre la conduite d'air de combustion (3) et la conduite de gaz combustible (4), **caractérisé en ce que** les points de prise de pression (7,8) dans la conduite d'air de combustion (3) et la conduite de gaz combustible (4) sont dirigées avec leurs ouvertures à l'encontre du sens d'écoulement et prélèvent respectivement la pression totale et **en ce que** il n'y a pas d'écran séparé aménagé dans la conduite d'air de combustion (3), dans lequel la section transversale d'ouverture de la soupape de gaz combustible (2) est modifiée de sorte que le capteur de pression ou de débit (6) mesure sur les deux côtés les mêmes pressions ou ne mesure pas de passage ou que la différence de pression ou la vitesse d'écoulement corresponde à une valeur nominale préétablie fonction de la charge et du type de gaz.

6. Procédé de réglage d'un brûleur alimenté en combustible avec un dispositif de réglage selon la revendication 5, **caractérisé en ce que** la section transversale de la conduite d'air de combustion (3) et/ou de la conduite de gaz combustible (4) se réduit au moins à la hauteur du point de prise de pression correspondant (7, 8) et on aménage dans cette zone une pièce rapportée mobile (9), dans lequel la pièce rapportée (9) se réduit dans la même mesure que la conduite correspondante (3, 4) de sorte qu'à chaque position de la pièce rapportée (9), un tronçon de même section transversale s'établisse autour du point de prise de pression correspondant (7, 8), dans lequel la pièce rapportée (9) est déplacée pour se régler sur un gaz combustible déterminé.
